# EUROPÄISCHE PATENTSCHRIFT

(11) **EP 0 621 445 B1**
(45) Veröffentlichungstag und Bekanntmachung des Hinweises auf die Patenterteilung: **05.02.1997**
(21) Anmeldenummer: 94105313.4
(22) Anmeldetag: 06.04.1994
(51) Int. Cl.: F21V 21/04

(54) **Deckeneinbaustrahler**
Ceiling recessed projector
Projecteur encastré dans un plafond

(30) Priorität: 20.04.1993 DE 9306300 U
(43) Veröffentlichungstag der Anmeldung: 26.10.1994
(73) Patentinhaber: NORKA Norddeutsche Kunststoff- und Elektro-Gesellschaft Stäcker & Co. mbH, D-22335 Hamburg (DE)
(72) Erfinder:
(74) Vertreter: von Raffay, Vincenz, Dipl.-Ing.

(56) Entgegenhaltungen:
- EP-A- 0 405 817
- DE-U- 9 101 427
- DE-U- 9 115 214
- US-A- 4 250 540
- PATENT ABSTRACTS OF JAPAN vol. 3, no. 148 (M-83) 7. Dezember 1979 & JP-A-54 123 276 (MATSUSHITA ELECTRIC WORKS LTD) 25. September 1979

## Beschreibung

Die Erfindung betrifft einen Deckeneinbaustrahler nach dem Oberbegriff des Anspruches 1.

Ein Einbaustrahler dieser Art ist aus der DE-U-91 01 427 bekannt. Dieser Deckeneinbaustrahler ist topfartig ausgebildet und er wird in einer Deckenöffnung befestigt, so daß er im wesentlichen plan mit der Decke abschließt. Die Befestigung des zylinderförmigen Reflektorgehäuses, das auch die Fassung trägt, erfolgt mit Hilfe eines Befestigungsringes. Der Befestigungsring weist nach innen vorstehende Feststellsäulen auf, an denen ein Feststellbeschlag, der als Feststellschieber ausgebildet ist, mit einem Stützflansch oder dergleichen befestigt ist. Der Stützflansch liegt innen auf der Decke auf und der Befestigungsring stützt sich außen an der Decke ab. In diesen sicher befestigten Befestigungsring wird dann das Reflektorgehäuse eingeschoben und beispielsweise mit Hilfe einer Klammer befestigt.

Die Feststellschieber sind bei dem bekannten Deckeneinbaustrahler stufenförmig an der zugehörigen Feststellsäule arretierbar. Hierzu ist der Stützflansch als Feder mit entsprechenden Vorsprüngen ausgebildet, die in Öffnungen in der Feststellsäule eingreifen. Die Öffnungen sind gleichmäßig übereinander angeordnet. Der einmal in der entsprechenden Stufe arretierte Feststellschieber wird dann mit Hilfe einer Schraube festgestellt und gesichert.

Der Erfindung liegt nun die Aufgabe zugrunde, einen Deckeneinbaustrahler nach dem Oberbegriff des Anspruches 1 zu schaffen, der einfacher aufgebaut ist, und eine stufenlose Einstellung und damit Arretierung des Feststellschiebers in einfacher Weise ermöglicht.

Diese Aufgabe wird durch das Kennzeichen des Anspruches 1 gelöst.

Bei dem Deckeneinbaustrahler nach der Erfindung wird der Feststellschieber vor dem Einbringen des Befestigungsringes mit den Feststellsäulen auf die entsprechende Feststellsäule von oben aufgeschoben. Die Feststellsäulen werden dann mit den Feststellschiebern in die Deckenöffnung eingeführt. Die Feststellschieber werden dann nach unten in Richtung auf die Deckenöffnung verschoben, bis die Stützflansche innen auf der Decke angrenzend an die Deckenöffnung aufliegen. Mit Hilfe des Klemmteils werden sie dann sicher und unverrückbar befestigt. Es ist jeweils eine genaue Anpassung an die Dicke der Decke im Bereich der Öffnung möglich. Die Befestigung geschieht ohne Einsatz eines besonderen Werkzeuges. Eine Sicherungsschraube oder dergleichen ist nicht erforderlich. Praktisch kann die Befestigung blind erfolgen. Durch die Verzahnung auf der einen Seite und die Ausbildung des Klemmteils als Exzenterhebel entsteht eine besonders praktische und leicht handhabbare Ausführungsform, wobei sich der Exzenterhebel beim Aus- und Einbauen leicht ertasten und betätigen läßt. Die Verzahnung, bei der der Abstand der Zähne sehr gering ist, stellt sicher, daß eine Verschiebung des entsprechenden Feststellschiebers nur bei gelöstem Exzenterhebel möglich ist.

Im folgenden wird die Erfindung unter Hinweis auf die Zeichnung anhand eines Ausführungsbeispieles näher erläutert.

Es zeigt:
- Fig. 1: eine halbseitig geschnittene Seitenansicht einer Ausführungsform eines Deckeneinbaustrahlers nach der Erfindung im eingebauten Zustand;
und
- Fig. 2: eine teilweise geschnittene Ansicht einer Feststellsäule mit Feststellschieber.

In der Zeichnung ist ein Reflektorgehäuse 1 mit Strahler 6 dargestellt, auf dem oben ein lediglich angedeutetes Gerätegehäuse 7 befestigt ist. Die Fassung ist mit 8 bezeichnet.

Die Befestigung des zylindrisch ausgebildeten Reflektorgehäuses 1 erfolgt mit Hilfe eines Befestigungsringes 2, der mit drei Feststellsäulen 10 versehen ist, die nach innen vorstehen und jeweils in einem Winkel von 120° am Umfang beabstandet sind. Die Befestigung erfolgt in der Öffnung einer Decke, die mit 5 bezeichnet ist.

An jeder Feststellsäule 10 ist ein Feststellschieber 13 auf- und abschiebbar geführt, wie es beim Betrachten der Fig. 2 deutlich wird, in der der Feststellschieber 13 teilweise (in seinem oberen Bereich) im Schnitt dargestellt ist.

Die Feststellsäule weist an ihrer einen schmalen Außenfläche eine Verzahnung 11 auf. Die gegenüberliegende Fläche 12 ist glatt. Die angrenzende Innenfläche der Längsöffnung des Feststellschiebers 13 ist bei 16 ebenfalls verzahnt, so daß hier ein entsprechendes Einrasten erfolgen kann. Am unteren Ende ist jeder Feststellschieber 13 mit einem Stützflansch 14 versehen, der in der Befestigungsstellung innen auf der Decke 5 aufliegt.

Auf der der Verzahnung 11,16 gegenüberliegenden Seite ist der Feststellschieber mit einem Exzenterhebel versehen, der einen Exzenter 17 und einen Hebel 19 zum Erfassen durch die Bedienungsperson aufweist. Geschwenkt wird dieser Hebel um die Welle 18.

Oberhalb des Exzenterhebels ist ein Schiebegriff 15 ausgebildet.

Wenn der Befestigungsring 2 mit den Feststellsäulen 10 und den Feststellschiebern 13 in die Öffnung der Decke 5 eingeschoben ist, werden die Feststellschieber mit Hilfe der Schiebegriffe 15 nach unten verschoben (der Exzenterhebel ist hierbei gelöst) bis die Stützflansche 15 auf der entsprechenden Innenfläche der Decke 5 aufliegen und den Befestigungsring außen dicht an die Decke ziehen. Der Handgriff 19 wird dann von der Bedienungsperson ergriffen und so geschwenkt, daß der Exzenter 17 gegen die Fläche 12 drückt. Hierdurch entsteht ein fester Eingriff zwischen den Verzahnungen 11 und 16, so daß der Feststellschieber unverrückbar gehalten wird und den Befestigungsring 2 sicher hält.

Es wird nun das Reflektor- oder Lampengehäuse 1 in die Öffnung in dem Befestigungsring 2 eingeschoben und mit Hilfe der Drehklammern 4 befestigt. Schließlich wird der Abschlußring 3 aufgedrückt, der durch eine entsprechende Schnappverbindung gehalten wird. Eine Dichtung 9 sorgt für eine gewünschte Abdichtung in diesem Bereich.

Es ist ohne weiteres einzusehen, daß die Befestigung des Befestigungsringes mit Hilfe der Feststellschieber ohne Schwierigkeiten auch blind und ohne Einsatz eines Werkzeuges erfolgen kann. Hierzu ist lediglich das Herabziehen der Feststellschieber und das Schwenken der Exzenter erforderlich. Die Befestigung ist sicher und unverrückbar und sie kann, wenn es erforderlich ist, durch Schwenken der Exzenter in die entgegengesetzte Richtung wieder gelöst werden.

## Patentansprüche

1. Deckeneinbaustrahler mit einem zylindrischen Reflektorgehäuse (1) und einem Befestigungsring (2) zur Befestigung in einer Deckenöffnung, an dem nach innen vorstehende Feststellsäulen (10) ausgebildet sind, an denen Feststellbeschläge mit einem innen auf der Decke (5) aufliegenden Stützflansch (14) befestigbar sind, wobei die Feststellbeschläge als Feststellschieber (13) ausgebildet sind, die an der zugeordneten Feststellsäule (10) auf- und abschiebbar geführt sind, dadurch gekennzeichnet, daß sie an einer Seite ein von Hand zu betätigendes Klemmteil (17 bis 19) zum Festklemmen des Feststellschiebers (13) in einer beliebigen Stellung aufweisen,
daß jede Feststellsäule (10) und die angrenzende Fläche des zugeordneten Feststellschiebers (13) mit einer Verzahnung (11, 16) versehen sind, und
daß an der gegenüberliegenden Fläche des Feststellschiebers (13) ein das Klemmteil bildender Exzenterhebel (17 bis 19) schwenkbar gelagert (bei 18) ist, dessen Exzenterfläche sich an der angrenzenden Fläche der Feststellsäule (10) abstützt.

2. Deckeneinbaustrahler nach Anspruch 1, dadurch gekennzeichnet, daß an jedem Feststellschieber (13) in Einbaulage oberhalb des Klemmteils (Exzenterhebel 17 bis 19) ein Schiebegriff (15) ausgebildet ist.

## Claims

1. Ceiling built-in radiator with a cylindrical reflector casing (1) and a fastening ring (2) for fastening in a ceiling opening, on which are constructed inwardly projecting fixing columns (10), to which can be fixed retaining fittings with a support flange (14) resting on the inside on the ceiling (5), the retaining fittings being constructed as blocking slides (13), which are guided in upwardly and downwardly slidable manner on the associated fixing column (10), characterized in that they have on one side a manually operable clamping part (17 to 19) for fixing the blocking side (13) in a random position, that each fixing column (10) and the adjacent surface of the associated blocking slide (13) are provided with a tooth system (11, 16) and that on the opposite surface of the blocking slide (13) is pivotably mounted at (18) an eccentric lever (17 to 19) forming the clamping part and whose eccentric surface is supported on the adjacent surface of the fixing column (10).

2. Ceiling built-in radiator according to claim 1, characterized in that on each blocking slide (13) in the built-in position above the clamping part (eccentric lever 17 to 19) is constructed a sliding grip (15).

## Revendications

1. Réflecteur plafonnier encastré avec un bâti de réflecteur (1) cylindrique et un anneau de fixation (2) pour la fixation dans une ouverture de plafond sur lequel des colonnettes de blocage (10) qui font saillie vers l'intérieur sont formées, sur lesquelles des ferrures de blocage avec une bride d'appui (14) qui s'appuie à l'intérieur sur le plafond (5) peuvent être fixées, les ferrures de blocage étant configurées comme des coulisseaux de blocage (13) qui sont guidés sur la colonnette de blocage (10) correspondante en pouvant glisser vers le haut et vers le bas, caractérisé en ce qu'ils présentent sur un côté une pièce de serrage (17 à 19) à actionner à la main pour serrer le coulisseau de blocage (13) dans n'importe quelle position,
que chaque colonnette de blocage (10) et la surface adjacente du coulisseau de blocage correspondant (13) sont pourvues d'une denture (11, 16) et
qu'un levier d'excentrique (17 à 19) qui forme la pièce de serrage est positionné en étant pivotant sur la surface opposée du coulisseau de blocage (13), levier dont la surface d'excentrique s'appuie sur la surface adjacente de la colonnette de blocage (10).

2. Réflecteur plafonnier encastré selon la revendication 1, caractérisé en ce qu'une manette coulissante (15) est configurée sur chaque coulisseau de blocage (13) en position d'encastrement au-dessus de la pièce de serrage (levier d'excentrique 17 à 19).
